# EUROPÄISCHE PATENTSCHRIFT

(11) **EP 3 804 597 B1**
(45) Veröffentlichungstag und Bekanntmachung des Hinweises auf die Patenterteilung: **30.11.2022**
(21) Anmeldenummer: 20194953.4
(22) Anmeldetag: 08.09.2020
(51) Int. Cl.: A47L 9/26

(54) **STAUBSAUGER**
VACUUM CLEANER
ASPIRATEUR

(30) Priorität: 07.10.2019 DE 102019126873
(43) Veröffentlichungstag der Anmeldung: 14.04.2021
(73) Patentinhaber: Miele & Cie. KG, 33332 Gütersloh (DE)
(72) Erfinder: Ambrosius, Lars, 32791 Lage (DE); Krahmüller, Leif, 33719 Bielefeld (DE); Schulze, Christian, 32584 Löhne (DE); Lüttgen, Marcus, 53879 Euskirchen (DE)

(56) Entgegenhaltungen:
- EP-A1- 2 374 391
- DE-A1-102014 111 782
- US-A- 2 532 264

## Beschreibung

Die Erfindung betrifft einen Staubsauger mit einem Gehäuse in dem ein Gebläsemodul zum Erzeugen eines Saugluftstromes angeordnet ist, wobei der Staubsauger ein Netzkabel aufweist, wobei das Netzkabel dazu eingerichtet ist, den Staubsauger mit elektrischer Energie zu versorgen, wobei der Staubsauger im Gehäuse eine Netzkabel-Lagervorrichtung aufweist, wobei die Netzkabel-Lagervorrichtung dazu eingerichtet ist, das Netzkabel zu lagern, das Netzkabel abzuwickeln und/oder das Netzkabel automatisch aufzuwickeln, wobei im Gehäuse ein Netzkabelaustrittsmodul angeordnet ist, wobei das Netzkabelaustrittsmodul dazu ausgebildet ist, einen Endabschnitt des Netzkabels zu lagern.

Im Stand der Technik, wie beispielsweise durch die EP 2 078 489 A2 offenbart, sind Staubsauger mit einer Netzkabel-Lagervorrichtung bekannt, die im Gehäuse ein Netzkabelaustrittsmodul aufweisen, welches sich unmittelbar an die Netzkabel-Lagervorrichtung anschließt. Dies ermöglicht eine besonders kompakte Anordnung von Netzkabel-Lagervorrichtung und Netzkabelaustrittsmodul im Gehäuse des Staubsaugers und verursacht gleichzeitig nur einen relativ geringen fertigungstechnischen Aufwand. Nachteilig hierbei ist es, dass es im Reinigungsbetrieb des Staubsaugers im Zuge des automatischen Aufwickelns des Netzkabels zu einer Schlaufenbildung kommen kann. Hierbei wird das Netzkabel nicht gleichmäßig auf der Netzkabel-Lagervorrichtung aufgewickelt, sondern es treten Verwickelungen des Netzkabels auf. Diese treten insbesondere dann auf, wenn ein längerer Abschnitt des Netzkabels unmittelbar neben dem Staubsauger liegt und auf die Netzkabel-Lagervorrichtung aufgewickelt werden soll. In Folge dieser sogenannten Schlaufenbildung des Netzkabels lässt sich dieses nicht mehr vollständig in der Netzkabel-Lagervorrichtung aufwickeln oder ein darauffolgendes Abwickeln des Netzkabels von der Netzkabel-Lagervorrichtung ist nicht mehr störungsfrei möglich.

Die US 2 532 264 A offenbart einen Staubsauger mit einem Gehäuse in dem eine Kabeltrommel zur Lagerung eines Netzkabels angeordnet ist. Zudem ist im Gehäuse eine Öffnung zur Lagerung des Netzkabel-Steckers vorgesehen. Die Öffnung und Kabeltrommel sind dabei über einen Kabelschacht miteinander verbunden. Auch Die EP 2 374 391 A1 und die DE 10 2014 111 782 A1 offenbaren Staubsauger mit solchen Kabelschächten im Gehäuse.

Der Erfindung stellt sich somit das Problem einen Staubsauger mit einer Netzkabel-Lagervorrichtung zur Verfügung zu stellen, welcher ein weitestgehend störungsfreies Auf- und Abwickeln des Netzkabels von der Netzkabel-Lagervorrichtung ermöglicht. Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den Unteransprüchen.

Erfindungsgemäß bildet das Gehäuse des Staubsaugers einen Kabelschacht aus, wobei sich der Kabelschacht von der Netzkabel-Lagervorrichtung bis zum Netzkabelaustrittsmodul erstreckt. Der Kabelschacht ist in einer Ausführungsform so ausgebildet, dass dieser das Netzkabel entlang der gesamten Länge des Kabelschachtes vollständig umfasst. Mit anderen Worten bildet der Kabelschacht im Gehäuse des Staubsaugers einen Tunnel aus, welcher sich von der Netzkabel-Lagervorrichtung bis zum Netzkabelaustrittsmodul durchgehend erstreckt. Der Kabelschacht weist dabei an seinem ersten Ende eine Öffnung und an seinem zweiten Ende eine zweite Öffnung für das Netzkabel auf. In einer bevorzugten Ausführungsform ist der Kabelschacht entlang seiner gesamten Länge vollumfänglich geschlossen ausgebildet.

Bei einem Netzkabel kann es sich um ein Stromkabel handeln, welches geeignet ist, den Staubsauger mit einem elektrischen Versorgungsnetz zu verbinden und im Reinigungsbetrieb mit elektrischer Energie zu versorgen. Bei einer Netzkabel-Lagervorrichtung kann es sich um eine Kabeltrommel handeln. Dabei ist die Kabeltrommel dazu ausgebildet, das Netzkabel annähernd vollständig aufzunehmen. Bei einem Endabschnitt des Netzkabels handelt es sich um einen Netzstecker, welcher dazu ausgebildet ist, das Netzkabel mit einem elektrischen Versorgungsnetz zu verbinden. Das Netzkabelaustrittsmodul ist dazu ausgebildet, den Endabschnitt des Netzkabels formschlüssig zu lagern. Das Netzkabelaustrittsmodul kann dabei einstückig mit einem Gehäuseteil des Staubsaugers oder dem Kabelschacht ausgeführt sein. In einer alternativen Ausführungsform ist es aber auch denkbar, das Netzkabelaustrittsmodul als ein gesondertes Bauteil auszubilden, welches form- und/oder kraftschlüssig mit einem Gehäuseteil des Staubsaugers und/oder mit dem Kabelschacht verbunden ist.

Ein erfindungsgemäßer Kabelschacht verbessert das Aufwickelverhalten der Netzkabel-Lagervorrichtung eines Staubsaugers. Die sogenannte Schlaufenbildung eines Netzkabels im Zuge des Aufwickelns auf eine Netzkabel-Lagervorrichtung wird dadurch annähernd vollständig vermieden.

Dabei ist es bevorzugt, dass der Kabelschacht eine Länge zwischen 50 und 200 Millimetern aufweist. Der Kabelschacht erstreckt sich dabei von der Netzkabel-Lagervorrichtung bis zum Netzkabelaustrittsmodul. Durch einen Kabelschacht mit der bevorzugten Länge wird erreicht, dass das Netzkabel vom Netzkabelaustrittsmodul bis zur Netzkabel-Lagervorrichtung im Zuge des Aufwickelns einen längeren Weg zurücklegen muss. Dieser zusätzliche geführte Weg des Netzkabels bewirkt eine Begradigung Netzkabels bevor dieses auf der Netzkabel-Lagervorrichtung aufgewickelt wird. In der Folge lässt sich das Netzkabel gleichmäßiger und geordneter auf der Netzkabel-Lagervorrichtung auf- und abwickeln.

In einer bevorzugten Ausführungsform weist der Kabelschacht eine Breite zwischen 20 und 70 Millimetern auf. Der Kabelschacht weist dabei an seinem ersten Ende an der Netzkabel-Lagervorrichtung eine größere Breite als an seinem zweiten Ende am Netzkabelaustrittsmodul auf. Die Breite des Kabelschachtes an seinem ersten Ende orientiert sich an der Breite des Netzkabel-Lagerelementes der Netzkabel-Lagervorrichtung. In einer alternativen Ausführungsform ist es aber auch denkbar, den Kabelschacht in einer einheitlichen Breite entlang seines gesamten Verlaufes auszubilden. Ein Kabelschacht in der bevorzugten Breite gewährleistet ein störungsfreies Zu- und Abführen des Netzkabels von der Netzkabel-Lagervorrichtung.

Weiterhin ist es bevorzugt, dass der Kabelschacht eine Höhe zwischen 10 und 30 Millimetern aufweist. Der Kabelschacht weist dabei an seinem ersten Ende an der Netzkabel-Lagervorrichtung eine größere Höhe als an seinem zweiten Ende am Netzkabelaustrittsmodul auf. In einer alternativen Ausführungsform ist es aber auch denkbar, den Kabelschacht in einer einheitlichen Höhe entlang seines gesamten Verlaufes auszubilden.

Bevorzugt ist, dass der Kabelschacht ausgehend von einem ersten Ende an der Netzkabel-Lagervorrichtung zu einem zweiten Ende am Netzkabelaustrittsmodul eine Steigung ausbildet. Die Steigung des Kabelschachtes ist so ausgebildet, dass in einer normalen Betriebsposition des Staubsaugers das erste Ende des Kabelschachtes niedriger als das zweite Ende des Kabelschachtes angeordnet ist. Aufgrund der Steigung des Kabelschachtes weist das zweite Ende des Kabelschachtes einen größeren Abstand zu einer Gehäuseunterseite des Staubsaugers auf als das erste Ende des Kabelschachtes. Die Steigung des Kabelschachtes ist dabei gleichmäßig entlang des gesamten Verlaufes des Kabelschachtes ausgebildet. In einer alternativen Ausführungsform ist es aber auch denkbar, dass der Kabelschacht einen ersten Abschnitt mit einer ersten Steigung und einen zweiten Abschnitt mit einer zweiten Steigung aufweist. Insbesondere bevorzugt ist dabei eine Steigung des Kabelschachtes im Bereich zwischen 3 und 20 Grad. Ein Kabelschacht mit einer bevorzugten Steigung verbessert das Zu- und Abführen des Netzkabels von der Netzkabel-Lagervorrichtung zusätzlich.

In einer weiteren Ausführungsform ist es bevorzugt, dass der Kabelschacht an einem ersten Ende eine erste Öffnung ausbildet und an einem zweiten Ende eine zweite Öffnung ausbildet, wobei die erste und zweite Öffnung eine annähernd rechteckige Grundfläche aufweisen. Die erste und zweite Öffnung des Kabelschachtes sind dazu ausgebildet, das Netzkabel in den Kabelschacht ein- und auszuführen. In einer alternativen Ausführungsform ist es aber auch denkbar, die erste und zweite Öffnung des Kabelschachtes mit einer runden oder ovalen Grundfläche auszubilden. Öffnungen des Kabelschachtes in einer bevorzugten Grundform verhindern ein Verklemmen oder eine Beschädigung des Netzkabels im Zuge des Ein- oder Aufwickelns des Netzkabels auf die Netzkabel-Lagervorrichtung.

Weiterhin ist es bevorzugt, dass die erste Öffnung des Kabelschachts gegenüber der zweiten Öffnung des Kabelschachtes seitlich versetzt ausgebildet ist. Der Kabelschacht ist dabei so ausgebildet, dass die erste Öffnung nicht fluchtend mit der zweiten Öffnung des Kabelschachtes ausgerichtet ist. Die zweite Öffnung des Kabelschachtes ist um 3 bis 20 Millimetern gegenüber der ersten Öffnung seitlich versetzt.

Bevorzugt ist, dass der Kabelschacht durch ein erstes Gehäuseteil und ein zweites Gehäuseteil ausgebildet wird. Bei einem ersten Gehäuseteil kann es sich dabei um eine Bodenschale des Staubsaugers handeln. Bei einem zweiten Gehäuseteil kann es sich dabei um eine Oberschale oder eine Innenwand des Staubsaugers handeln. In einer alternativen Ausführungsform ist es aber auch denkbar, den Kabelschacht als ein gesondertes Bauteil auszuführen, welches zwischen der Ober- und Unterschale des Staubsauger-Gehäuses form- und/oder kraftschlüssig angeordnet wird. Die Bildung des Kabelschachtes durch Gehäuseteile einer vorhandenen Staubsauger-Gerätearchitektur reduziert die fertigungstechnischen Aufwände.

Gemäß einer Ausführungsform ist es bevorzugt, dass das Netzkabelaustrittsmodul ein Netzkabelreinigungselement aufweist. Beim Netzkabelreinigungselement kann es sich beispielsweise um ein Bürstenelement oder ein Textilelement handeln, welches im oder am Netzkabelaustrittsmodul angeordnet ist. Das Netzkabelreinigungselement ist dazu ausgebildet, das Netzkabel beim Auf- und Abwickeln auf die Netzkabel-Lagervorrichtung von anhaftenden Staub- und Schmutzpartikeln zu reinigen. Durch ein Netzkabelreinigungselement wird der Schmutzeintrag in die Netzkabel-Lagervorrichtung signifikant reduziert. Dies reduziert das Risiko einer Blockade oder eine Beschädigung der Netzkabel-Lagervorrichtung infolge von dem Netzkabel anhaftenden Schmutzpartikeln.

Zudem ist es bevorzugt, dass der Kabelschacht unterhalb einer Abscheideeinheit des Staubsaugers in dessen Gehäuse angeordnet ist. Die Anordnung des Kabelschachtes unterhalb der Abscheideeinheit bezieht sich auf die normale Betriebsposition des Staubsaugers. In einer alternativen Ausführungsform wäre es aber auch denkbar, den Kabelschacht neben einer Abscheideeinheit im Gehäuse des Staubsaugers vorbeizuführen. Bei einer Abscheideeinheit handelt es sich beispielweise um einen Zyklonabscheider mit einem Staubsammelbehälter oder um einen Staubbeutelraum, in welchem ein Staubbeutel aufgenommen werden kann. Die Verwendung eines Kabelschachtes erschließt zusätzliche Freiheitsgerade in Bezug auf die Verteilung von erforderlichen Gerätekomponenten in einem Gehäuse eines Staubsaugers. Auf diese Weise können elektrischen Komponenten wie Netzkabel-Lagervorrichtung, Gebläsemodul und Steuerungselektronik unmittelbar nebeneinander im Gehäuse des Staubsaugers angeordnet werden. Zusätzlich lässt sich die Anordnung der Abscheideeinheit im Gehäuse aus handhabungs- oder strömungstechnischen Gesichtspunkten optimieren.

Ein Ausführungsbeispiel der Erfindung ist in den Zeichnungen rein schematisch dargestellt und wird nachfolgend näher beschrieben. Es zeigen:
- Figur 1: Perspektivische Ansicht eines Staubsaugers gemäß dem Stand der Technik;
- Figur 2: Schnittansicht eines erfindungsgemäßen Staubsaugers;
- Figur 3: Schnittansicht eines erfindungsgemäßen Staubsaugers.

Figur 1 zeigt eine perspektivische Ansicht eines Staubsaugers 10 gemäß dem Stand der Technik. Bei dem Staubsauger 10 handelt es sich um einen Bodenstaubsauger mit einer an den Staubsauger angeschlossenen Bodendüse 40. Die Bodendüse 10 ist über ihren Anschlussstutzen 42 mit einem vorzugsweise teleskopierbar-ausgestalteten Saugrohr 44 verbunden. Das teleskopierbare Saugrohr 44 geht in den Handgriff 46 über, an dem ein Saugschlauch 48 angeschlossen ist, der mit dem Staubsaugergehäuse 12 verbunden ist. Über ein elektrisches Netzkabel 14 wird ein in dem Gehäuse 12 integriertes (nicht dargestelltes) Gebläsemodul des Staubsaugers 10 mit Strom betrieben, um einen Unterdruck zu erzeugen. Mittels dieses Unterdruckes wird Schmutz und Dreck von der zu reinigenden Bodenfläche durch einen Luftstrom über den Saugmund der Bodendüse 40 aufgenommen und über das Saugrohr 44, den Handgriff 46 und den Saugschlauch 48 in das Gehäuse 12 des Staubsaugers 10 abtransportiert. In diesem Gehäuse 12 ist eine Abscheideeinheit 34 vorgesehen, welche im Ausführungsbeispiel als Staubbeutel ausgebildet ist. Diese Abscheideeinheit 34 befindet sich in einem durch die Gehäuseteile des Staubsaugers 10 gebildeten Staubraum. Dieser Staubraum ist durch einen Klappmechanismus zwischen den Staubsaugergehäuseteilen zugänglich und geöffnet dargestellt, sodass die Abscheideeinheit 34 sichtbar und entnehmbar ist. Für den Betrieb des Staubsaugers 10 wird ein Unterdruck erzeugt. Der durch den Unterdruck erzeugte Luftstrom wird in der Abscheideeinheit 34 von Schmutz und Dreck befreit und über ein Abluftgitter aus dem Staubsauger 10 herausgeleitet.

Zum Ein- und Ausschalten des Staubsaugers 10 weist dieser eine Trittschaltung 50 auf. Diese Trittschaltung 50 umfasst Schalter, die ausreichend groß sind, damit ein Benutzer diese mit dem Fuß betätigen kann. Die Trittschaltung 50 weist üblicherweise auch einen Schalter zur Betätigung der im Staubsaugergehäuse 12 integrierten (nicht dargestellten) Netzkabel-Lagervorrichtung zum Aufwickeln des Netzkabels 14 auf. Ein Benutzer des Staubsaugers 10 kann diesen an dem Handgriff 46 ergreifen und so die Bodendüse 40 in einer Schub- und Zugbewegung vor- und zurückschieben, um eine Bodenfläche zu reinigen.

Bei dem in Figur 1 gezeigte Staubsauger 10 gemäß dem Stand der Technik ist die Netzkabel-Lagervorrichtung (nicht dargestellt in Figur 1) unterhalb der Trittschaltung 50 im Gehäuse 12 des Staubsaugers 10 angeordnet. Dabei ist die Netzkabel-Lagervorrichtung so am Rand des Gehäuses 12 angeordnet, dass das Netzkabel 14 aus der Netzkabel-Lagervorrichtung direkt in das Netzkabelaustrittsmodul (nicht dargestellt in Figur 1) überführt wird. Dabei ist das Netzkabelaustrittsmodul in das Gehäuse 12 des Staubsaugers 10 integriert und die Netzkabel-Lagervorrichtung ist unmittelbar neben dem Netzkabelaustrittsmodul angeordnet.

Figur 2 zeigt eine Schnittansicht eines erfindungsgemäßen Staubsaugers 10 mit einem Kabelschacht 22. Das Gehäuse 12 des Staubsaugers 10 weist eine Unterschale 52 auf, in welcher eine Netzkabel-Lagervorrichtung 16, ein Kabelschacht 22, ein Netzkabelaustrittsmodul 18 und eine Abscheideeinheit 34 aufgenommen sind. Die Netzkabel-Lagervorrichtung 16 und das Netzkabelaustrittsmodul 18 sind dabei beabstandet voneinander im Gehäuse 12 angeordnet und werden über einen Kabelschacht 22 miteinander verbunden. Der Kabelschacht 22 ist unterhalb der Abscheideeinheit 34 angeordnet und erstreckt sich annähernd über deren gesamte Breite. Mit einem ersten Ende 24 ist der Kabelschacht 22 an der Netzkabel-Ausgabe der Netzkabel-Lagervorrichtung 16 angeordnet und mit seinem zweiten Ende 26 ist der Kabelschacht 22 am Netzkabelaustrittsmodul 18 angeordnet.

Die untere Hälfte des Kabelschachtes 22 wird durch die Unterschale 52 des Gehäuses 12 gebildet. Die obere Hälfte des Kabelschachtes 22 wird durch eine Zwischenwand 54 des Gehäuses 12 gebildet. Dabei weist der Kabelschacht 22 ausgehend von seinem ersten Ende 24 in Richtung seines zweiten Endes 26 eine Steigung auf. Somit ist das zweite Ende 26 des Kabelschachtes 22 gegenüber dem ersten Ende 24 erhöht im Gehäuse 12 des Staubsaugers 10 angeordnet.

Das Kabelaustrittsmodul 18 ist als gesondertes Bauteil ausgeführt und wird formschlüssig mit dem Gehäuse 12 des Staubsaugers 10 verbunden. Das Kabelaustrittsmodul 18 bildet eine Kabelaustrittsöffnung aus, an welcher das Netzkabel aus dem Gehäuse 12 des Staubsaugers 10 heraustritt. Die Kabelaustrittsöffnung des Kabelaustrittsmoduls 18 ist deutlich kleiner ausgeführt als die gegenüberliegende Kabeleintrittsöffnung des Kabelaustrittsmoduls 18. An der Kabelaustrittsöffnung ist zusätzlich ein Netzkabelreinigungselement 32 angeordnet, welches von außen in die Kabelaustrittsöffnung hineinragt.

Figur 3 zeigt eine weitere Schnittansicht eines erfindungsgemäßen Staubsaugers 10 mit einem Kabelschacht 22. Hierbei handelt es sich um eine Schnittansicht, welche das Kabelaustrittsmodul 18, den Kabelschacht 22 und die Netzkabel-Lagervorrichtung 16 in einer Draufsicht zeigt. Hierbei ist die erste Öffnung 36 des Kabelschachtes 22 an dessen ersten Ende 24 gegenüber der zweiten Öffnung 38 am zweiten Ende 26 seitlich versetzt. Zudem ist die Breite der zweiten Öffnung 38 des Kabelschachtes 22 gegenüber der Breite der ersten Öffnung 36 reduziert.

### Bezugszeichenliste

- 10: Staubsauger
- 12: Gehäuse
- 14: Netzkabel
- 16: Netzkabel-Lagervorrichtung
- 18: Netzkabelaustrittsmodul
- 22: Kabelschacht
- 24: Erstes Ende Kabelschacht
- 26: Zweites Ende Kabelschacht
- 28: Erstes Gehäuseteil
- 30: Zweites Gehäuseteil
- 32: Netzkabelreinigungselement
- 34: Abscheideeinheit
- 36: Erste Öffnung Kabelschacht
- 38: Zweite Öffnung Kabelschacht
- 40: Bodendüse
- 42: Anschlussstutzen
- 44: Saugrohr
- 46: Handgriff
- 48: Saugschlauch
- 50: Trittschaltung
- 52: Unterschale
- 54: Zwischenwand

## Patentansprüche

1. Staubsauger (10) mit einem Gehäuse (12) in dem ein Gebläsemodul zum Erzeugen eines Saugluftstromes angeordnet ist, wobei der Staubsauger (10) ein Netzkabel (14) aufweist, wobei das Netzkabel (14) dazu eingerichtet ist, den Staubsauger (10) mit elektrischer Energie zu versorgen, wobei der Staubsauger (10) im Gehäuse (12) eine Netzkabel-Lagervorrichtung (16) aufweist, wobei die Netzkabel-Lagervorrichtung (16) dazu eingerichtet ist, das Netzkabel (14) zu lagern, das Netzkabel (14) abzuwickeln und/oder das Netzkabel (14) automatisch aufzuwickeln, wobei im Gehäuse (12) ein Netzkabelaustrittsmodul (18) angeordnet ist, wobei das Netzkabelaustrittsmodul (18) dazu ausgebildet ist, einen Endabschnitt des Netzkabels (14) zu lagern, wobei das Gehäuse (12) des Staubsaugers (10) einen Kabelschacht (22) ausbildet, wobei sich der Kabelschacht (22) von der Netzkabel-Lagervorrichtung (16) bis zum Netzkabelaustrittsmodul (18) erstreckt,
**dadurch gekennzeichnet,**
**dass** der Kabelschacht (22) ausgehend von einem ersten Ende (24) an der Netzkabel-Lagervorrichtung zu einem zweiten Ende (26) am Netzkabelaustrittsmodul (18) eine Steigung ausbildet.

2. Staubsauger (10) nach Anspruch 1,
**dadurch gekennzeichnet,**
**dass** der Kabelschacht (22) eine Länge zwischen 50 und 200 Millimetern aufweist.

3. Staubsauger (10) nach einem der vorhergehenden Ansprüche,
**dadurch gekennzeichnet,**
**dass** der Kabelschacht (22) eine Breite zwischen 20 und 70 Millimetern aufweist.

4. Staubsauger (10) nach einem der vorhergehenden Ansprüche,
**dadurch gekennzeichnet,**
**dass** der Kabelschacht (22) eine Höhe zwischen 10 und 30 Millimetern aufweist.

5. Staubsauger (10) nach Anspruch 1,
**dadurch gekennzeichnet,**
**dass** der Kabelschacht (22) eine Steigung im Bereich zwischen 3 und 20 Grad ausbildet.

6. Staubsauger (10) nach einem der vorhergehenden Ansprüche,
**dadurch gekennzeichnet,**
**dass** der Kabelschacht (22) an einem ersten Ende (24) eine erste Öffnung (36) ausbildet und an einem zweiten Ende (26) eine zweite Öffnung (38) ausbildet, wobei die erste und zweite Öffnung (36, 38) eine annähernd rechteckige Grundfläche aufweisen.

7. Staubsauger (10) nach einem der vorhergehenden Ansprüche,
**dadurch gekennzeichnet,**
**dass** die erste Öffnung (36) des Kabelschachts (22) gegenüber der zweiten Öffnung (38) des Kabelschachtes (22) seitlich versetzt ausgebildet ist.

8. Staubsauger (10) nach einem der vorhergehenden Ansprüche,
**dadurch gekennzeichnet,**
**dass** der Kabelschacht (20) durch ein erstes Gehäuseteil (28) und ein zweites Gehäuseteil (30) ausgebildet wird.

9. Staubsauger (10) nach einem der vorhergehenden Ansprüche,
**dadurch gekennzeichnet,**
**dass** das Netzkabelaustrittsmodul (18) ein Netzkabelreinigungselement (32) aufweist.

10. Staubsauger (10) nach einem der vorhergehenden Ansprüche,
**dadurch gekennzeichnet,**
**dass** der Kabelschacht (22) unterhalb einer Abscheideeinheit (34) des Staubsaugers (10) in dessen Gehäuse (12) angeordnet ist.

## Claims

1. Vacuum cleaner (10) comprising a housing (12) in which a fan module for generating a suction air flow is arranged, the vacuum cleaner (10) having a power cable (14), the power cable (14) being designed to supply electrical energy to the vacuum cleaner (10), the vacuum cleaner (10) having a power cable storage device (16) in the housing (12), the power cable storage device (16) being designed to store the power cable (14), to unwind the power cable (14) and/or automatically wind up the power cable (14), a power cable outlet module (18) being arranged in the housing (12), the power cable outlet module (18) being designed to store an end portion of the power cable (14), the housing (12) of the vacuum cleaner (10) forming a cable duct (22), the cable duct (22) extending from the power cable storage device (16) to the power cable outlet module (18),
**characterised in that**
the cable duct (22) forms an incline starting from a first end (24) at the power cable storage device to a second end (26) at the power cable outlet module (18).

2. Vacuum cleaner (10) according to claim 1,
**characterised in that**
the cable duct (22) has a length of between 50 and 200 millimetres.

3. Vacuum cleaner (10) according to either of the preceding claims,
**characterised in that**
the cable duct (22) has a width of between 20 and 70 millimetres.

4. Vacuum cleaner (10) according to any of the preceding claims,
**characterised in that**
the cable duct (22) has a height of between 10 and 30 millimetres.

5. Vacuum cleaner (10) according to claim 1,
**characterised in that**
the cable duct (22) forms an incline in the range of between 3 and 20 degrees.

6. Vacuum cleaner (10) according to any of the preceding claims,
**characterised in that**
the cable duct (22) forms a first opening (36) at a first end (24) and forms a second opening (38) at a second end (26), the first and second openings (36, 38) having an approximately rectangular area.

7. Vacuum cleaner (10) according to any of the preceding claims,
**characterised in that**
the first opening (36) of the cable duct (22) is laterally offset with respect to the second opening (38) of the cable duct (22).

8. Vacuum cleaner (10) according to any of the preceding claims,
**characterised in that**
the cable duct (20) is formed by a first housing part (28) and a second housing part (30).

9. Vacuum cleaner (10) according to any of the preceding claims,
**characterised in that**
that the power cable outlet module (18) has a power cable cleaning element (32).

10. Vacuum cleaner (10) according to any of the preceding claims,
**characterised in that**
the cable duct (22) is arranged below a separation unit (34) of the vacuum cleaner (10) in the housing (12) thereof.

## Revendications

1. Aspirateur (10) comportant un boîtier (12) dans lequel est disposé un module de ventilateur permettant de générer un flux d'air d'aspiration, dans lequel l'aspirateur (10) comporte un câble d'alimentation (14), dans lequel le câble d'alimentation (14) est conçu pour alimenter l'aspirateur (10) en énergie électrique, dans lequel l'aspirateur (10) comporte dans le boîtier (12) un dispositif de stockage de câble d'alimentation (16), dans lequel le dispositif de stockage de câble d'alimentation (16) est conçu pour stocker le câble d'alimentation (14), pour dérouler le câble d'alimentation (14) et/ou pour enrouler automatiquement le câble d'alimentation (14), dans lequel un module de sortie de câble d'alimentation (18) étant disposé dans le boîtier (12), dans lequel le module de sortie de câble d'alimentation (18) est conçu pour stocker une section d'extrémité du câble d'alimentation (14), dans lequel le boîtier (12) de l'aspirateur (10) forme un conduit de câble (22), dans lequel le conduit de câble (22) s'étend depuis le dispositif de stockage de câble d'alimentation (16) jusqu'au module de sortie de câble d'alimentation (18),
**caractérisé en ce**
**que** le conduit de câble (22) forme, partant d'une première extrémité (24) au niveau du dispositif de stockage de câble d'alimentation jusqu'à une seconde extrémité (26) au niveau du module de sortie de câble d'alimentation (18), une pente.

2. Aspirateur (10) selon la revendication 1,
**caractérisé en ce**
**que** le conduit de câble (22) présente une longueur comprise entre 50 et 200 millimètres.

3. Aspirateur (10) selon l'une quelconque des revendications précédentes, **caractérisé en ce**
**que** le conduit de câble (22) présente une largeur comprise entre 20 et 70 millimètres.

4. Aspirateur (10) selon l'une quelconque des revendications précédentes, **caractérisé en ce**
**que** le conduit de câble (22) présente une hauteur comprise entre 10 et 30 millimètres.

5. Aspirateur (10) selon la revendication 1,
**caractérisé en ce**
**que** le conduit de câble (22) forme une pente dans une plage comprise entre 3 et 20 degrés.

6. Aspirateur (10) selon l'une quelconque des revendications précédentes,
**caractérisé en ce**
**que** le conduit de câble (22) forme une première ouverture (36) au niveau d'une première extrémité (24) et forme une seconde ouverture (38) au niveau d'une seconde extrémité (26), dans lequel les première et seconde ouvertures (36, 38) présentant une surface de base approximativement rectangulaire.

7. Aspirateur (10) selon l'une quelconque des revendications précédentes, **caractérisé en ce**
**que** la première ouverture (36) du conduit de câble (22) est formée décalée latéralement par rapport à la seconde ouverture (38) du conduit de câble (22).

8. Aspirateur (10) selon l'une quelconque des revendications précédentes,
**caractérisé en ce**
**que** le conduit de câble (20) est formé par une première partie de boîtier (28) et une seconde partie de boîtier (30).

9. Aspirateur (10) selon l'une quelconque des revendications précédentes, **caractérisé en ce**
**que** le module de sortie de câble d'alimentation (18) comporte un élément de nettoyage de câble d'alimentation (32).

10. Aspirateur (10) selon l'une quelconque des revendications précédentes,
**caractérisé en ce**
**que** le conduit de câble (22) est disposé en dessous d'une unité de séparation (34) de l'aspirateur (10) dans son boîtier (12).
